# EUROPÄISCHE PATENTSCHRIFT

(11) **EP 0 379 666 B1**
(45) Veröffentlichungstag und Bekanntmachung des Hinweises auf die Patenterteilung: **15.02.1995**
(21) Anmeldenummer: 89121477.7
(22) Anmeldetag: 21.11.1989
(51) Int. Cl.: D06F 39/02

(54) **Verfahren zum Ausspülen von Waschmittelresten aus einem Wäscheposten und Einrichtung zur Durchführung des Verfahrens**
Method and device for rinsing the laundry
Procédé et dispositif pour rincer le linge

(30) Priorität: 23.01.1989 DE 3901884
(43) Veröffentlichungstag der Anmeldung: 01.08.1990
(73) Patentinhaber: Bosch-Siemens Hausgeräte GmbH, 81669 München (DE)
(72) Erfinder: Brodzina, Lieselotte, D-1000 Berlin 31 (DE); Krüger, Manfred, Dipl.-Ing., D-1000 Berlin 31 (DE)

(56) Entgegenhaltungen:
- CH-A- 488 445
- FR-A- 2 402 026

## Beschreibung

Die Erfindung geht aus von einem verfahren zum Ausspülen von Waschmittelresten aus einem Wäscheposten mittels Wasser in einer Waschmaschine, bei dem der Spülprozeß einen Abschnitt zum Behandeln der Wäsche mit einem Weichspülmittel enthält und bei dem die für die Behandlung der Wäsche vorgesehene Menge an Weichspülmittel mindestens über die Dauer eines ersten Teils des Behandlungsabschnitts verteilt dem Spülwasser zugegeben wird.

Derartige Verfahren sind bekannt (z.B. FR-A-24 02 026). Hierbei wird regelmäßig die für den Behandlungsprozeß vorgesehene Menge an Weichspülmittel in einer zusammenhängenden Dosis den Spülwasser zugegeben. Dies geschieht entweder auf eine Weise, bei der dem zulaufenden Spülwasser eine zugemessene Einzeldosis von Weichspülmittel zugeleitet und dabei diese Einzeldosis zusammen mit dem Spülwasser in den Laugenbehälter überführt wird. In einer anderen bekannten Einrichtung (DE-A-31 49 851) wird eine solche bemessene Menge an Weichspülmittel in einem Zuge ohne Mitwirkung des Spülwassers aus einem Vorratsbehälter unmittelbar in den Wäsche-Behandlungsraum gefördert.

Da das Weichspülmittel eine sehr hohe Viskosität hat, kann es sich nicht schnell genug gleichmäßig im Spülwasser verteilen, so daß örtliche Überhöhungen der Konzentration von Weichspülmittel auftreten. Dies betrifft die Zugabe ohne Spülwasser und die gleichmäßige Zugabe ins zulaufende Spülwasser gleichermaßen, weil sich das Weichspülmittel - auch in der laminaren Strömung des zulaufenden Spülwassers - nicht auflösen kann. Treffen nun derartige Wolken hochkonzentrierten Weichspülmittels auf Wäschestücke, so zieht die gesamte Weichspülmittel-Menge dieser Wolke auf die Fasern der Wäschestücke auf und geht damit der Behandlung anderer Fasern von Wäschestücken verloren. Diese werden dadurch mit Weichspülmittel unterversorgt. Eine gleichmäßige Weichspülmittel-Behandlung der Wäschestücke ist daher mit Einrichtungen des Standes der Technik nicht möglich.

Der Erfindung liegt die Aufgabe zugrunde, bei einem Verfahren der eingangs genannten Art die zuvor beschriebenen Nachteile zu vermeiden und dafür zu sorgen, daß mit Weichspülmittel behandelte Wäscheposten gleichmäßig vom Weichspülmittel beaufschlagt werden.

Erfindungsgemäß wird diese Aufgabe dadurch gelöst, daß die für die Behandlung der Wäsche vorgesehene Menge an Weichspülmittel in kleinen Portionen von mehreren Einzeldosen dem Spülwasser zugegeben wird. Sofern hierfür Einrichtungen denkbar sind, wäre es von großem Nutzen, die für die Behandlung der Wäsche vorgesehen Menge an Weichspülmittel über eine längere Dauer des Behandlungsabschnittes (nicht nur während des Wasserzulaufs) kontinuierlich dem Spülwasser zuzugeben. Aber bereits die erfindungsgemäße Zugabe von mehreren, z.B. sieben, kleineren Portionen gibt dem Weichspülmittel auf dem Wege bis zur Wäsche in höherem Maße als bei einer kurzfristigen, zusammenhängenden Zufuhr der Gesamtmenge die Gelegenheit, sich im zugelaufenen Spülwasser zu verteilen und entsprechend verteilt auf die Wäsche aufzuziehen. Kleinere Portionen können sich schneller im Spülwasser losen als eine zusammenhängende größere Dosis. Alle nachfolgend zugegebenen Einzeldosen haben demnach wiederum die Chance, sich aufzulösen, bevor sie auf andere Teile des Wäschepostens stoßen als ihre Vorgängerdosis. Die einzelnen Portionen können aber auch direkt in den Laugenbehälter einer Waschmaschine gegeben werden, deren Wäschetrommel durch Drehen das Weichspülmittel sofort im Spülwasser verteilt.

In besonders vorteilhafter Weise werden diese Portionen auch schon dem zulaufenden Spülwasser beigeben. Das zulaufende Wasser ist stark turbulent und gelangt erst auf längerem Wege an die Wäsche, so daß ein Teil der kleineren Portionen des Weichspülmittels Gelegenheit hat, sich vor dem Aufziehen auf die Wäsche im Spülwasser gleichmäßig zu verteilen.

Das erfindungsgemäße Verfahren wird vorteilhafterweise in einer Einrichtung zur Durchführung des Verfahrens mit einer programmgesteuerten Vorrichtung zum Dosieren von Zugaben aus einem Weichspülmittel-Vorrat und einer Steuereinrichtung welche die Vorrichtung zur Abgabe der für die Behandlung der Wäsche vorgesehenen Menge an Weichspülmittel anregt, angewendet, wobei die Steuereinrichtung die ihr gemeldete Menge in einer Anzahl von kleineren Portionen zerlegt und die Vorrichtung zur zeitlich verteilten Abgabe der Portionen aktiviert.

Das erfindungsgemäße Verfahren wird vorteilhafterweise in einer Einrichtung zur Durchführung angewendet, die durch eine programmgesteuerte Vorrichtung zum Dosieren von Zugaben aus einem Weichspülmittel-Vorrat und durch eine Steuereinrichtung, welche die ihr gemeldete Menge an Weichspülmittel in eine Anzahl von kleine Portionen zerlegt und die Vorrichtung während des Behandlungsabschnitts zur zeitlich verteilten Abgabe der Portionen anregt.

Eine vorteilhafte Weiterbildung der erfindungsgemäßen Einrichtung ist dadurch gekennzeichnet, daß die Vorrichtung eine Peristaltik-Pumpe ist, deren Saugseite mittels einer Rohrleitung an einen Vorratsbehälter und dessen Druckseite an einen Spülwasser-Zulaufkanal angeschlossen ist. Diese Einrichtungen ermöglichen auf einfache und kostengünstige Weise die Durchführung des erfindungsgemäßen Verfahrens und können durch eine Steuereinrichtung in bekannter elektrischer oder elektronischer Schaltungstechnik gesteuert werden.

Die portionsweise Zugabe der benötigten Weichspülmittel-Menge hat noch einen bedeutenden Vorteil gegenüber der zusammenhängenden einmaligen Zugabe der Gesamtmenge: Die unerwünschte Eigenart des Weichspülmittels, sofort und unumkehrbar in der jeweils vorliegenden Menge affin auf die gerade vorliegenden Gewebeteile aufzuziehen, hatte zu einer Einstellung der Dosiermenge geführt, die bei gleichmäßiger Verteilung auf der Wäsche an sich zu groß wäre. Auf diese Weise wurde die Chance verbessert, daß trotz konzentrierter Beaufschlagung einzelner Gewebeteile auch andere Gewebeteile noch genügende Mengen von Weichspülmittel aufnehmen konnten. Da nunmehr durch die erfindungsgemäß verteilte Zugabe des Weichspülmittels hiervon nicht mehr so große Mengen wie bisher benötigt werden, kann eine Menge von ca. 20 % der bisher benötigten Weichspülmittel-Menge eingespart werden. Die sparsamere Verwendung von Weichspülmittel setzt auch die Gefahr von hierdurch verursachten Haut-Irritationen herab. Außerdem wird die Abwasserbelastung auf ein Minimum verringert.

## Patentansprüche

1. Verfahren zum Ausspülen von Waschmittelresten aus einem Wäscheposten mittels Wasser in einer Waschmaschine, bei dem der Spülprozeß einen Abschnitt zum Behandeln der Wäsche mit einem Weichspülmittel enthält und bei dem die für die Behandlung der Wäsche vorgesehene Menge an Weichspülmittel mindestens über die Dauer eines ersten Teils des Behandlungsabschnitts verteilt dem Spülwasser zugegeben wird, **dadurch gekennzeichnet,** daß die für die Behandlung der Wäsche vorgesehene Menge an Weichspülmittel in kleinen Portionen von mehreren Einzeldosen dem Spülwasser zugegeben wird.

2. Verfahren nach Anspruch 1, dadurch gekennzeichnet, daß wenigstens ein Teil der Portionen dem zulaufenden Spülwasser zugegeben werden.

3. Einrichtung zur Durchführung des Verfahrens nach Anspruch 1 oder 2 mit einer programmgesteuerten Vorrichtung zum Dosieren von zugaben aus einem Weichspülmittel-Vorrat und einer Steuereinrichtung, welche die Vorrichtung zur Abgabe der für die Behandlung der Wäsche vorgesehenen Menge an Weichspülmittel anregt, dadurch gekennzeichnet, daß die Steuereinrichtung die ihr gemeldete Menge in eine Anzahl von kleineren Portionen zerlegt und die Vorrichtung zur zeitlich verteilten Abgabe der Portionen aktiviert.

4. Einrichtung nach Anspruch 3, dadurch gekennzeichnet, daß die Vorrichtung eine Peristaltik-Pumpe ist, deren Saugseite mittels einer Rohrleitung an einen Vorratsbehälter und dessen Druckseite an einen Spülwasser-Zulaufkanal angeschlossen ist.

## Claims

1. Method for the rinsing of washing agent residues out of a laundry lot by means of water in a washing machine, in which the rinsing process contains a section for treating the laundry with a soft-rinsing agent and in which the quantity of soft-rinsing agent provided for the treatment of the laundry is added to the rinsing water in distribution over at least the duration of a first part of the treatment section, characterised thereby, that the quantity of the soft-rinsing agent provided for the treatment of the laundry is added to the rinsing water in small portions of several individual doses.

2. Method according to claim 1, characterised thereby, that at least a part of the portions is added to the inflowing rinsing water.

3. Equipment for the performance of the method according to claim 1 or 2 with a program-controlled device for the metering of additions from a soft-rinsing agent stock and a control equipment which stimulates the device for delivery of the quantity of soft-rinsing agent provided for the treatment of the laundry, characterised thereby, that the control equipment resolves the quantity reported to it into a number of smaller portions and activates the device for the delivery of the portions spread in time.

4. Equipment according to claim 3, characterised thereby, that the device is a peristaltic pump, the suction side of which is connected by means of a pipe duct to a stock container and the pressure side of which is connected to a rinsing water inlet channel.

## Revendications

1. Procédé pour le rinçage à l'eau de détergents résiduels subsistant dans le linge à l'intérieur d'une machine à laver, le procédé de rinçage comportant une étape de traitement du linge par l'intermédiaire d'un assouplissant, la quantité d'assouplissant prévue pour le traitement du linge étant ajoutée dans l'eau de rinçage pendant une première partie de l'étape de traitement, caractérisé en ce que la quantité d'assouplissant prévue pour le traitement du linge est ajoutée dans l'eau de rinçage sous forme de petites fractions constituées de plusieurs doses individuelles.

2. Procédé selon la revendication 1, caractérisé en ce qu'au moins une partie des fractions est ajoutée à l'eau de rinçage d'arrivée.

3. Agencement pour la mise en application du procédé selon la revendication 1 ou 2 comportant un dispositif commandé par programme pour doser les apports effectués à partir d'un réservoir d'assouplissant et un agencement de commande, lequel commande le dispositif pour qu'il délivre la quantité déterminée d'assouplissant pour traiter le linge, caractérisé en ce que l'agencement de commande fractionne en un nombre voulu de fractions plus petites la quantité déterminée par lui-même et active de dispositif pour un apport séparé et synchronisé des fractions.

4. Agencement selon la revendication 3, caractérisé en ce que le dispositif est une pompe péristaltique, dont le côté admission est relié par l'intermédiaire d'une canalisation à un réservoir et dont le côté refoulement est relié à un canal d'amenée de l'eau de rinçage.
